# EUROPÄISCHE PATENTSCHRIFT

(11) **EP 0 606 078 B1**
(45) Veröffentlichungstag und Bekanntmachung des Hinweises auf die Patenterteilung: **01.04.1998**
(21) Anmeldenummer: 94100114.1
(22) Anmeldetag: 05.01.1994
(51) Int. Cl.: F24F 13/065, F24F 13/068

(54) **Quelluftdurchlass für raumlufttechnische Anlagen**
Air outlet for air treatment installations
Sortie d'air pour installation de traitement d'air

(30) Priorität: 08.01.1993 DE 4300300
(43) Veröffentlichungstag der Anmeldung: 13.07.1994
(73) Patentinhaber: H KRANTZ-TKT GmbH, D-51465 Bergisch Gladbach (DE)
(72) Erfinder: Makulla, Detlef, Dipl.-Ing., D-51491 Overath (DE); Brunk, Marten F., Dr. Dipl.-Ing., D-51519 Odenthal-Voiswinkel (DE); Griepentrog, Joachim, Dipl.-Ing., D-51469 Bergisch Gladbach (DE)
(74) Vertreter: Bauer, Hubert, Dipl.-Ing.

(56) Entgegenhaltungen:
- DE-A- 2 331 910
- DE-A- 2 718 760
- DE-A- 3 017 397

## Beschreibung

Die Erfindung betrifft einen Quelluftdurchlaß für raumlufttechnische Anlagen, der an einem Ende über einen Zuluftanschluß an ein Luftkanalsystem anschließbar ist. Der Quelluftdurchlaß besteht aus einem äußeren luftdurchlässigen Mantel und einem darin konzentrisch angeordneten inneren luftdurchlässigen Mantel. In dem Quelluftdurchlaß ist mindestens ein horizontaler Blendenring angeordnet.

Derartige Luftdurchlässe sind allgemein bekannt und werden üblicherweise auf dem Fußboden stehend installiert, damit die Zuluft vom Luftdurchlaß zu den Personen innerhalb des zu klimatisierenden Raumes nur eine relativ geringe Wegstrecke zurücklegen muß. Diese Wegstrecke führt insbesondere in hohen und schadstoffbelasteten Industriehallen durch den relativ gering belasteten fußbodennahen Bereich. Auf diese Art wird die Zuluft relativ wenig mit schadstoffbelasteter Hallenluft vermischt, bevor sie von den Personen eingeatmet wird. Da in der Regel in Industriehallen eine Koppelung von Wärme- und Schadstoffentstehungsort vorliegt, steigen die freiwerdenden Schadstoffe im konvektiven Wärmestrom nach oben zum Hallendach, wo sie vom Abluftsystem erfaßt werden. Um diesen Stoffstrom nicht zu stören, müssen die Quelluftdurchlässe die Zuluft dem Aufenthaltsbereich mit geringer Luftgeschwindigkeit zuführen und volumenmäßig den aufsteigenden Stoffstrom ergänzen, damit keine Rezirkulation von schadstoffbelasteter Raumluft aus höheren Hallenbereichen in den Arbeits- bzw. Aufenthaltsbereich stattfindet.

Damit die aus einem Quelluftdurchlaß austretende Zuluft im Aufenthaltsbereich verbleibt, ist eine höhere Dichte und somit eine Untertemperatur der Zuluft gegenüber der Raumluft erforderlich. Der Strahlimpuls kann hierzu nicht verwendet werden, da er aus den erwähnten Gründen zur Vermeidung einer Störung der aufsteigenden schadstoffangereicherten Thermikströme an Maschinen niedrig gehalten werden muß. Ferner wird dadurch auch der aus dem Raum induzierte Luftvolumenstrom in die Zuluft verringert.

Ein Quelluftdurchlaß der gattungsgemäßen Art ist aus der DE-OS 40 37 287 bekannt. Bei diesem bekannten Quelluftdurchlaß wird die Zuluft im Inneren des zylindrischen, perforierten Mantels durch aus Lochblechen bestehende, horizontale und vertikale Einbauten gleichmäßig umgelenkt und horizontal dem zu klimatisierenden Raum zugeführt. Dabei erhält die Zuluft durch die höhere Dichte aufgrund der Untertemperatur nach dem waagerechten Austritt aus dem Quelluftdurchlaß eine zum Fußboden gerichtete Geschwindigkeitskomponente. Verstärkt wird dies noch durch den Coanda-Effekt des Fußbodens. Dadurch tritt eine Einschnürung der Zuluftschicht mit einer erheblichen Luftgeschwindigkeitszunahme um den Faktor 2 bis 3 auf Zugerscheinungen und eine erhöhte Rezirkulation von belasteter Hallenluft sind die Folge.

Ein weiterer Nachteil bekannter Quelluftdurchlässe besteht darin, daß diese nicht zum Aufheizen eines Raumes bzw. einer Industriehalle verwendet werden können, da die zum Aufheizen benötigte wärmere Zuluft aufgrund der geringen Austrittsgeschwindigkeit sofort zum Dach aufsteigt und somit nicht im Aufenthaltsbereich wirksam wird. Zulufttemperaturen oberhalb der Raumlufttemperatur kommen auch im Sommer vor, weil die meisten Industriehallen nicht mit einer maschinellen Zuluftkühlung ausgerüstet sind. Auch hier tritt der Effekt auf, daß die wärmere Zuluft sofort zum Dach steigt und den Personen nur teilweise und außerdem über Rezirkulation mit Schadstoffen belastet wieder zugeführt wird.

Aus der DE-A-2718760 ist ein als Tischauslaß zu verwendender Luftauslaß für Lüftungs- und Klimatisierungssysteme mit einer Luftführung von unten nach oben bekannt, wobei der Luftauslaß ein mit einem Lufteinlaß und mit Luftaustrittsöffnungen versehenes Gehäuse umfaßt. Der Lufteinlaß mündet in eine Steuerkammer, die mit einem mit Durchbrechnungen versehenen Wandabschnitt an eine erste Ausströmkammer angrenzt. In der Steuerkammer ist ein als Faltenbalg ausgeführtes Absperr- und Drosselorgan angeordnet, mit dem die Luftströmung aus dem Einlaß durch einen perforierten Zylinder in die erste Ausströmkammer beliebig drosselbar ist.

Die erste Ausströmkammer ist mit horizontal ausblasenden Luftöffnungen versehen und über mindestens eine Öffnung mit einer der Steuerkammer benachbarten zweiten Ausströmkammer verbunden. Diese zweite Ausströmkammer weist eine Mehrzahl vertikal nach oben ausblasender Luftöffnungen auf Schließlich weist der Luftauslaß noch ein durch das Absperr- und Drosselorgan betätigbares vorgespanntes Ventil auf, das dann geöffnet ist, wenn der Faltenbalg den inneren Zylinder versperrt und damit eine direkte Verbindung zwischen dem vertikal ausblasenden Luftöffnungen herstellt.

Da dieser bekannte Luftauslaß jedoch lediglich eine horizontale und eine vertikal nach oben, jedoch keine vertikal bzw. schräg nach unten gerichtete Ausströmrichtung ermöglicht und zudem die Verstellung der Ausblascharakteristik eine Drosselung des Zuluftstromes bewirkt, ist dieser Luftdurchlaß für die Verwendung in Quelluftsystemen ungeeignet.

Durch das im Inneren des Quelluftdurchlasses angeordnete, vorzugsweise in seinem Durchströmquerschnitt veränderbare rohrförmige Leitelement läßt sich das Strömungsverhalten der aus dem Quelluftdurchlaß austretenden Zuluft beeinflussen, und zwar unterschiedlich, je nachdem ob die Temperatur der Zuluft unter- oder oberhalb der Temperatur der Raumluft liegt.

Bei einer Untertemperatur der Zuluft wird durch das rohrförmige Leitelement bei maximal geöffnetem Durchströmungsquerschnitt eine Luftströmung erzeugt, deren Geschwindigkeit am äußeren Mantel von unten nach oben zunimmt und deren Ausblasrichtung schräg nach oben gerichtet ist. Der gesamten Strömung kann zusätzlich ein Drall überlagert werden. Auf diese Weise findet im Aufenthaltsbereich keine Zunahme der Luftgeschwindigkeit durch Kaltluftabfall statt.

Ist die Zulufttemperatur höher als die Raumlufttemperatur, so kann der Durchströmquerschnitt des rohrförmigen Leitelements bis auf Null reduziert werden, wodurch eine Luftströmung am Austritt aus dem Quelluftdurchlaß erzeugt wird, deren Austrittsrichtung nach unten gerichtet ist und deren Geschwindigkeit von oben nach unten deutlich zunimmt. Dadurch wird dem Aufsteigen der wärmeren Zuluft entgegengewirkt.

Ausführungsbeispiele erfindungsgemäßer Quelluftdurchlässe sind in der Zeichnung dargestellt und im folgenden näher erläutert. Es zeigt:
- Fig. 1: einen Längsschnitt durch ein erstes Ausführungsbeispiel;
- Fig. 2: eine Draufsicht auf das Ausführungsbeispiel gemäß Fig. 1;
- Fig. 3: einen Längsschnitt durch ein zweites Ausführungsbeispiel;
- Fig. 4: einen Querschnitt nach der Linie IV - IV des Ausführungsbeispiels gemäß Fig. 3;
- Fig. 5: einen Querschnitt nach der Linie V - V der Fig. 3;
- Fig. 6: einen Längsschnitt durch ein drittes Ausführungsbeispiel;
- Fig. 7: einen Querschnitt nach der Linie VII - VII des Ausführungsbeispiels gemäß Fig. 6;
- Fig. 8: einen Querschnitt nach der Linie VIII - VIII der Fig. 6;
- Fig. 9: einen Längsschnitt durch ein viertes Ausführungsbeispiel;
- Fig. 10: einen Querschnitt nach der Linie X - X des Ausführungsbeispiels gemäß Fig. 9;
- Fig. 11: einen Querschnitt nach der Linie XI - XI der Fig. 9;
- Fig. 12 und 13: Strömungsbilder unter Verwendung eines erfindungsgemäßen Quellluftdurchlasses.

Wie die Fig. 1 und 2 zeigen, besteht der Quelluftdurchlaß aus einem äußeren luftdurchlässigen zylindrischen Mantel 1 und einem konzentrisch darin angeordneten inneren luftdurchlässigen zylindrischen Mantel 2, die beide vorzugsweise aus einem Lochblech gefertigt sind. Der Quelluftdurchlaß ist oben bis auf den Querschnitt für einen Zuluftanschluß 3 geschlossen, der an ein nicht dargestelltes Luftkanalnetz anschließbar ist.

Der Quelluftdurchlaß ist weiterhin mit einem geschlossenen Boden 4 versehen und steht auf dem Fußboden 5 der zu klimatisierenden Halle oder des sonstigen zu klimatisierenden Raumes.

In der unteren Hälfte des Quelluftdurchlasses ist konzentrisch zu und in einem seitlichen Abstand von dem inneren Mantel 2 ein beidseitig offenes rohrförmiges Leitelement 6 angeordnet. Im Bereich des oberen Endes des rohrförmigen Leitelements 6 ist zum Verändern seines Durchströmungsquerschnittes eine Klappe 7 angebracht, womit das rohrförmige Leitelement 6 auch vollständig geöffnet oder geschlossen werden kann. Die Klappe 7 ist über eine Achse schwenkbar in dem rohrförmigen Leitelement 6 gelagert und kann mechanisch mit Hilfe eines herausgeführten Hebels oder mittels eines an die Achse angreifenden elektrisch oder pneumatisch wirkenden Antriebes 8 verschwenkt werden.

In dem unteren Teil des rohrförmigen Leitelements 6 ist zur Erzeugung einer Turbulenz ein Drallschaufeleinsatz 9 angeordnet. Zur Verlagerung seines Wirkungsbereichs kann der Drallschaufeleinsatz 9 vertikal verschiebbar sein. Auch können die Schaufeln des Drallschaufeleinsatzes 9 in ihrer Winkelstellung verdrehbar ausgeführt sein, um die Drallstärke zu verändern.

In dem Innenraum des inneren Mantels 2 sind oberhalb des rohrförmigen Leitelements 6 Blendenringe 10, 11 horizontal angeordnet, die eine zentrale Durchgangsöffnung und eine äußere Ringfläche aufweisen. Die Ringfläche des oberen Blendenringes 10 ist geschlossen, während die des unteren Blendenringes 11, der als Lochblendenring ausgebildet ist, Löcher aufweist.

In dem Ringraum zwischen dem rohrförmigen Leitelement 6 und dem inneren Mantel 2 ist ein weiterer Blendenring 12 horizontal angeordnet, der sich so über den Zwischenraum erstreckt, daß er diesen in zwei übereinanderliegende Ringkammern 13, 14 aufteilt.

Die Ringfläche dieses weiteren Blendenringes 12 ist im hier beschriebenen ersten Ausführungsbeispiel perforiert.

Von dem zuvor beschriebenen ersten Ausführungsbeispiel unterscheidet sich das in den Fig. 3 bis 5 dargestellte zweite Ausführungsbeispiel im wesentlichen dadurch, daß die Funktion der Klappe 7 und die des Blendenringes 12 durch zwei horizontale und dicht übereinander angeordnete Scheiben 15, 16 übernommen wird. Diese unterteilen den Ringraum zwischen dem rohrförmigen Leitelement 6 und dem inneren Mantel 2 in die Ringkammern 13 und 14 sowie das rohrförmige Leitelement 6 in einen oberen und einen unteren rohrförmigen Leitelementabschnitt. Durchbrüche 17 in der drehbar gelagerten oberen Scheibe 15 entsprechen Durchbrüchen 18 in der starr angeordneten Scheibe 16, so daß je nach der Drehposition der Scheibe 15 die Durchbrüche 17 mehr oder weniger mit den Durchbrüchen 18 fluchten oder aber die Durchbrüche 17 und 18 mit durchbruchfreien Bereichen der Scheiben 16 bzw. 15 versperrt sind.

Im dritten Ausführungsbeispiel gemäß den Fig. 6 bis 8 ist das rohrförmige Leitelement 6' aus einem nach oben hin konisch erweiterten oberen Teilstück und einem zylindrischen unteren Teilstück kombiniert. Zwischen beiden Teilstücken sind Scheiben 15' und 16' horizontal angeordnet. Abweichend vom zweiten Ausführungsbeispiel gemäß den Fig. 3 bis 5 ist die obere Scheibe 15' und 16' nicht deckungsgleich. Die Scheibe 15' ist drehbar gelagert, so daß Durchbrüche 17' in der oberen Scheibe 15' mit Durchbrüchen 18' und/oder 19' mehr oder weniger fluchten oder aber mit durchbruchfreien Bereichen der Scheiben 15' bzw. 16' versperrt sind. Bei voll geschlossenen Durchbrüchen 18' durch die Segmente der Scheibe 15' sind die Durchbrüche 19' der Scheibe 16' voll geöffnet.

Im vierten Ausführungsbeispiel gemäß den Fig. 9 bis 11 ist das rohrförmige Leitelement 6'' von unten nach oben konisch verengt. Den Ringraum in die Ringkammern 13 und 14 unterteilende Scheiben 15'' und 16'' sind zahnradförmig ausgebildet, so daß die zahnlükkenförmigen Durchbrüche 17'' in der drehbar gelagerten Scheibe 15'' mit den zahnlückenförmigen Durchbrüchen 18'' in der starren Scheibe 16'' mehr oder weniger fluchten können oder aber durch zahnförmige Bereiche der Scheibe 16'' bzw. 15'' versperrbar sind.

Die über den Zuluftanschluß 3 zugeführte Zuluft gelangt in den Innenraum des inneren Mantels 2 und tritt durch den äußeren Mantel 1 in die zu klimatisierende Halle aus. Mit dem in seinem Durchströmungsquerschnitt veränderbaren rohrförmigen Leitelement 6, 6', 6" kann die Luftströmung so beeinflußt werden, daß sich die in den Fig. 12 und 13 wiedergegebenen Strömungsbilder einstellen.

Liegt die Temperatur der Zuluft unterhalb der Raumlufttemperattur, so ist der Durchströmquerschnitt des rohrförmigen Leitelements 6 freigegeben, so daß es von einem Teil der zugeführten Zuluft vertikal durchströmt wird, während die übrige Zuluft radial durch den äußeren Mantel 1 austritt (Fig. 12). Der das rohrförmige Leitelement 6 durchströmende Teilstrom wird am Boden 4 des Quelluftdurchlasses umgelenkt, gelangt in die untere Ringkammer 14 und tritt aus dem unteren Teil des äußeren Mantels 1 aus. Auf diese Weise erhält die insgesamt aus dem Quelluftdurchlaß austretende Zuluft die in der Fig. 12 gezeigte, leicht nach oben weisende Strömungsrichtung. Da die Zuluft kälter als die Raumluft ist, sinkt die Zuluft aufgrund der höheren Dichte in den Aufenthaltsbereich.

Bei hoher Untertemperatur der Zuluft gegenüber der Raumluft ist es zur Vermeidung einer Behaglichkeitsminderung sinnvoll, der Zuluft einen Drall von einstellbarer Größe zu überlagern, um die Zulufttemperatur schneller der Raumlufttemperatur anzugleichen. Dieser Drall wird mit Hilfe des in dem rohrförmigen Leitelement 6 angeordneten Drallschaufeleinsatzes 9 erzeugt. In dem anschließend erörterten Heizfall bei Zulufttemperaturen oberhalb der Raumlufttemperatur würde der Drallschaufeinsatz 9 die Eindringtiefe der Zuluft in unerwünschter Weise verringern. Dies wird jedoch durch ein Verschließen des rohrförmigen Leitelements 6 verhindert, wodurch der Drall aufgehoben wird.

Liegt im Heizfall die Temperatur der Zuluft oberhalb der Raumlufttemperatur, so wird das rohrförmige Leitelement 6 versperrt, so daß es nicht durchströmt wird. Wie in Fig. 13 gezeigt, wird dadurch auf der Außenseite des Quelluftdurchlasses eine Luftströmung mit einer stark nach unten weisenden Luftaustrittsrichtung und einer in Richtung auf den Fußboden 5 zunehmenden Luftgeschwindigkeit erzeugt. Dadurch wird einem raschen Aufsteigen der warmen Zuluft entgegengewirkt. Die sich dabei einstellenden erhöhten Raumluftgeschwindigkeiten können in Kauf genommen werden, da beim Heizen die wärmere Zuluft nicht als Zug empfunden wird und der Aufheizvorgang in der Regel vor Arbeitsbeginn stattfindet. Liegt im Sommer die Zulufttemperatur über der Raumlufttemperatur, so wird ebenfalls die Ausblascharakteristik gemäß Fig. 13 gewählt. In diesem Falle sind bei hohen Hallenlufttemperaturen höhere Luftgeschwindigkeiten nicht schädlich, sondern sogar erwünscht.

## Patentansprüche

1. Quelluftdurchlaß für raumlufttechnische Anlagen, der an einem Ende über einen Zuluftanschluß (3) an ein Luftkanalnetz anschließbar ist und aus einem äußeren luftdurchlässigen Mantel (1) sowie einem darin konzentrisch angeordneten inneren luftdurchlässigen Mantel (2) besteht und in dem mindestens ein horizontaler Blendring (10, 11) angeordnet ist, dadurch gekennzeichnet, daß innerhalb des inneren Mantels (2) ein konzentrisch zu diesem gerichtetes, axial durchströmbares rohrförmiges Leitelement (6, 6', 6") angeordnet ist, dessen dem Zuluftanschluß (3) abgewandtes Ende offen ist, wobei zwischen dem inneren Mantel (2) und dem rohrförmigen Leitelement (6, 6', 6") ein durchströmbarer Ringraum gebildet ist.

2. Quelluftdurchlaß nach Anspruch 1, dadurch gekennzeichnet, daß der Durchströmquerschnitt des Leitelements (6, 6', 6") veränderbar ist.

3. Quelluftdurchlaß nach Anspruch 1 oder 2, dadurch gekennzeichnet, daß das rohrförmige Leitelement (6, 6', 6") über mindestens einen Teil der Höhe des inneren Mantels in axialer Richtung verstellbar angeordnet und/oder längenveränderlich ausgebildet ist.

4. Quelluftdurchlaß nach den Ansprüchen 1 bis 3, dadurch gekennzeichnet, daß im rohrförmigen Leitelement (6, 6', 6") ein Drallschaufeleinsatz (9) angeordnet ist.

5. Quelluftdurchlaß nach Anspruch 4, dadurch gekennzeichnet, daß der Drallschaufeleinsatz (9) in axialer Richtung verschiebbar ist und/oder verdrehbare Drallschaufeln aufweist.

6. Quelluftdurchlaß nach einem der Ansprüche 1 bis 5, dadurch gekennzeichnet, daß der Durchströmquerschnitt des rohrförmigen Leitelements (6, 6', 6") durch eine diesem zugeordnete schwenkbare Klappe (7) veränderbar ist.

7. Quelluftdurchlaß nach einem der Ansprüche 1 bis 5, dadurch gekennzeichnet, daß dem rohrförmigen Leitelement (6, 6', 6") ein Scheibenpaar zugeordnet ist und je nach der Position einer drehbaren Scheibe (15, 15', 15") zu einer feststehenden Scheibe (16, 16', 16") Ausschnitte oder Durchbrüche (17, 18, 17', 18', 19', 17", 18") in beiden Scheiben (15, 16, 15', 16', 15", 16") in oder außer Deckung bringbar sind.

8. Quelluftdurchlaß nach einem der Ansprüche 1 bis 5, dadurch gekennzeichnet, daß dem rohrförmigen Leitelement (6, 6', 6") eine Irisblende oder ein kippbarer Blendenring zugeordnet ist.

9. Quelluftdurchlaß nach einem der Ansprüche 1 bis 8, dadurch gekennzeichnet, daß der Durchströmquerschnitt des Ringraums zwischen dem inneren Mantel (2) und dem rohrförmigen Leitelement (6, 6', 6") veränderbar ist.

10. Quelluftdurchlaß nach Anspruch 9, dadurch gekennzeichnet, daß der Ringraum durch einen Blendenring und/oder einen Drallschaufelkranz in zwei übereinander angeordnete Ringkammern (13, 14) unterteilt ist.

11. Quelluftdurchlaß nach Anspruch 10, dadurch gekennzeichnet, daß der im Ringraum angeordnete Blendenring aus einem Ringscheibenpaar (15", 16") besteht und je nach der Position einer drehbaren Ringscheibe zu einer feststehenden Ringscheibe Ausschnitte oder Durchbrüche in beiden Ringscheiben in oder außer Deckung bringbar sind.

12. Quelluftdurchlaß nach Anspruch 10, dadurch gekennzeichnet, daß der im Ringraum angeordnete Blendenring nach Art einer Irisblende ausgebildet ist.

13. Quelluftdurchlaß nach einem der Ansprüche 1 bis 12, gekennzeichnet durch mindestens einen elektrischen oder pneumatischen Antrieb (8), durch den das rohrförmige Leitelement (6, 6', 6") und/oder die Klappe (7) und/oder der Blendenring (12) und/oder eine Scheibe (15, 16, 15', 16', 15", 16") des Scheibenpaares und/oder der Drallschaufeleinsatz (9) und/oder ein im Ringraum zwischen dem inneren Mantel (2) und dem Leitelement (6, 6', 6") eingesetzter Drallflügelkranz verstellbar ist bzw. sind.

## Claims

1. A rising air duct for ventilation and air-conditioning installations, which can be attached at one end via a fresh air connection (3) to an air duct network and consists of an outer, air-permeable casing (1) and of an inner air-permeable casing (2) concentrically disposed therein, and in which at least one horizontal diaphragm ring (10, 11) is disposed, characterised in that a tubular guide element (6, 6', 6''), through which axial flow can occur, is disposed inside the inner casing (2) oriented concentrically therewith, the end of which guide element which is remote from the fresh air connection (3) is open, wherein an annular space through which flow can occur is formed between the inner casing (2) and the tubular guide element (6, 6', 6'').

2. A rising air duct according to claim 1, characterised in that the flow cross-section of the guide element (6, 6', 6") can be varied.

3. A rising air duct according to claim 1 or 2, characterised in that the tubular guide element (6, 6', 6'') is disposed so that it is adjustable in an axial direction over at least part of the inner casing and/or is constructed so that its length can be varied.

4. A rising air duct according to claims 1 to 3, characterised in that a swirl blade insert (9) is disposed in the tubular guide element (6, 6', 6").

5. A rising air duct according to claim 4, characterised in that the swirl blade insert (9) is axially displaceable and/or comprises swirl blades which can be twisted.

6. A rising air duct according to any one of claims 1 to 5, characterised in that the flow cross-section of the tubular guide element (6, 6', 6") can be varied by a swivelling shutter (7) associated therewith.

7. A rising air duct according to any one of claims 1 to 5, characterised in that a pair of discs is associated with the tubular guide element (6, 6', 6") and, depending on the position of a rotatable disc (15, 15', 15") in relation to a fixed disc (16, 16', 16''), cut-outs or openings (17, 18, 17', 18', 19',17", 18") in both discs (15, 16, 15', 16', 15", 16") can be brought into or out of coincidence.

8. A rising air duct according to any one of claims 1 to 5, characterised in that an iris diaphragm or a tiltable diaphragm ring is associated with the tubular guide element (6, 6'. 6").

9. A rising air duct according to any one of claims I to 8, characterised in that the flow cross-section of the annular space between the inner casing (2) and the tubular guide element (6, 6', 6'') can be varied.

10. A rising air duct according to claim 9, characterised in that the annular space is subdivided by a diaphragm ring and/or by a swirl blade ring into two annular chambers (13, 14) disposed one above the other.

11. A rising air duct according to claim 10, characterised in that the diaphragm ring disposed in the annular space consists of a pair of annular discs (15", 16"), and depending on the position of a rotatable annular disc in relation to a fixed annular disc cut-outs or openings in both annular discs can be brought into or out of coincidence.

12. A rising air duct according to claim 10, characterised in that the diaphragm ring disposed in the annular space is constructed in the manner of an iris diaphragm.

13. A rising air duct according to any one of claims I to 12, characterised by at least one electric or pneumatic drive (8), by which the tubular guide element (6, 6', 6") and/or the shutter (7) and/or the diaphragm ring (12) and/or a disc (15, 16, 15', 16', 15", 16") of the pair of discs and/or the swirl blade insert (9) and/or a swirl blade ring inserted in the annular space between the inner casing (2) and the guide element (6, 6', 6") can be adjusted.

## Revendications

1. Traversée d'air provenant d'une source pour des installations relevant de la technique de traitement de l'air en intérieur, qui peut être raccordée à une extrémité, par l'intermédiaire d'un raccord (3) d'air d'alimentation, à un réseau de canalisation d'air et qui est constituée d'une cage (1) extérieure perméable à l'air ainsi que d'une cage (2) intérieure perméable à l'air, montée concentriquement à la cage extérieure, et dans laquelle est montée au moins une bague (10, 11) horizontale formant diaphragme, caractérisée en ce qu'il est monté à l'intérieur de la cage (2) intérieure, un élément (6, 6', 6") de conduite tubulaire qui est dirigé concentriquement par rapport à la cage intérieure, dans lequel un courant peut passer axialement et dont l'extrémité éloignée du raccord (3) d'air d'alimentation est ouverte, une zone annulaire dans laquelle peut passer un courant étant formée entre la cage (2) intérieure et l'élément (6, 6', 6") de conduite tubulaire.

2. Traversée d'air provenant d'une source suivant la revendication 1, caractérisée en ce que la section transversale de passage d'écoulement de l'élément (6, 6', 6") de conduite peut être modifiée.

3. Traversée d'air provenant d'une source suivant la revendication 1 ou 2, caractérisée en ce que l'élément (6, 6', 6") de conduite tubulaire est monté de manière à pouvoir être déplacé dans la direction axiale sur au moins une partie de la hauteur de la cage intérieure et/ou est réalisé de manière que sa longueur puisse être modifiée.

4. Traversée d'air provenant d'une source suivant les revendications 1 à 3, caractérisée en ce qu'il est monté dans l'élément (6, 6', 6") de conduite tubulaire un insert (9) à aubes provoquant une rotation.

5. Traversée d'air provenant d'une source suivant la revendication 4, caractérisée en ce que l'insert (9) à aubes provoquant une rotation peut coulisser dans la direction axiale et/ou comporte des aubes tournantes provoquant une rotation.

6. Traversée d'air provenant d'une source suivant l'une des revendications 1 à 5, caractérisée en ce que la section transversale de passage d'écoulement de l'élément (6, 6', 6") de conduite tubulaire peut être modifiée par un volet (7) basculant associé à l'élément de conduite.

7. Traversée d'air provenant d'une source suivant l'une des revendications 1 à 5, caractérisée en ce qu'il est associé à l'élément (6, 6', 6") de conduite tubulaire une paire de rondelles et en ce que, suivant la position d'une rondelle (15, 15', 15") tournante par rapport à une rondelle (16, 16', 16") fixe, des découpes ou des passages (17, 18, 17', 18', 19', 17", 18") ménagés dans les deux rondelles (15, 16, 15', 16', 15", 16") peuvent être mis en coïncidence ou non.

8. Traversée d'air provenant d'une source suivant l'une des revendications 1 à 5, caractérisée en ce qu'il est associé à l'élément (6, 6', 6") de conduite tubulaire un diaphragme à iris ou une bague basculante formant diaphragme.

9. Traversée d'air provenant d'une source suivant l'une des revendications 1 à 8, caractérisée en ce que la section transversale de passage d'écoulement d'une zone annulaire située entre la cage (2) intérieure et l'élément (6, 6', 6") de conduite tubulaire peut être modifiée.

10. Traversée d'air provenant d'une source suivant la revendication 9, caractérisée en ce que la zone annulaire est subdivisée par une bague formant diaphragme et/ou une couronne d'aubes provoquant une rotation en deux chambres (13, 14) annulaires superposées.

11. Traversée d'air provenant d'une source suivant la revendication 10, caractérisée en ce que la bague formant diaphragme montée dans la zone annulaire est constituée d'une paire (15", 16") de rondelles annulaires et en ce que, suivant la position d'une rondelle annulaire tournante par rapport à une rondelle annulaire fixe, des découpes ou des passages ménagés dans les deux rondelles annulaires peuvent être mis en coïncidence ou non.

12. Traversée d'air provenant d'une source suivant la revendication 10, caractérisée en ce que la bague formant diaphragme montée dans la zone annulaire est réalisée à la façon d'un diaphragme à iris.

13. Traversée d'air provenant d'une source suivant l'une des revendications 1 à 12, caractérisée par au moins un dispositif (8) d'entraînement électrique ou pneumatique, par lequel l'élément (6, 6', 6") de conduite tubulaire et/ou le volet (7) et/ou la bague (12) formant diaphragme et/ou une rondelle (15, 16, 15', 16', 15", 16") de la paire de rondelles et/ou l'insert (9) à aubes provoquant une rotation et/ou une couronne d'ailettes provoquant des rotations, insérée dans la zone annulaire entre la cage (2) intérieure et l'élément (6, 6', 6"), peuvent être réglés.
